# FASCICULE DE BREVET EUROPEEN

(11) **EP 3 604 904 B1**
(45) Date de publication et mention de la délivrance du brevet: **10.03.2021**
(21) Numéro de dépôt: 19186425.5
(22) Date de dépôt: 16.07.2019
(51) Int. Cl.: F21S 41/20, F21S 41/153, F21S 41/255

(54) **MODULE LUMINEUX COMPORTANT UNE MATRICE DE SOURCES LUMINEUSES ET UN SYSTÈME OPTIQUE BIFOCAL**
LICHTMODUL, DAS EINE MATRIX VON LICHTQUELLEN UND EIN BIFOKALES OPTISCHES SYSTEM UMFASST
LIGHT MODULE COMPRISING AN ARRAY OF LIGHT SOURCES AND A BIFOCAL OPTICAL SYSTEM

(30) Priorité: 31.07.2018 FR 1857186
(43) Date de publication de la demande: 05.02.2020
(73) Titulaire: Valeo Vision, 93012 Bobigny Cedex (FR)
(72) Inventeur: PELLARIN, Marie, 93012 Bobigny Cedex (FR); COURCIER, Marine, 85774 Unterfoehring (DE); SANCHEZ, Vanesa, 93012 Bobigny Cedex (FR); ROELS, Sebastien, 93012 Bobigny Cedex (FR); LE CORRE, Jérôme, 93012 Bobigny Cedex (FR)
(74) Mandataire: Valeo Visibility

(56) Documents cités:
- EP-A1- 1 965 126
- EP-A1- 2 532 950
- EP-A1- 2 840 298
- EP-A2- 2 789 900
- US-A1- 2007 183 164

## Description

### DOMAINE TECHNIQUE DE L'INVENTION

L'invention concerne un module lumineux pour un véhicule automobile qui est apte à projeter un faisceau lumineux à segments jointifs horizontaux et une résolution angulaire dans les plans verticaux inférieurs à 1°.

### ARRIÈRE PLAN TECHNIQUE DE L'INVENTION

Un véhicule automobile est équipé de projecteurs destinés à produire un faisceau lumineux qui éclaire la route devant le véhicule, notamment la nuit ou en cas de luminosité réduite.

On connaît déjà des modules lumineux de ce type. De tels modules lumineux sont aptes à produire un faisceau lumineux d'éclairage, par exemple un feu de route, divisé, verticalement et horizontalement, en segments lumineux et dont au moins certains segments lumineux peuvent être éteints sélectivement. Cela permet par exemple d'éclairer la route de manière optimale tout en évitant d'éblouir les usagers de la route.

De tels modules lumineux génèrent des faisceaux lumineux segmentés, qui sont connus sous l'appellation anglaise de "pixel beam". Il est par exemple possible de diviser le faisceau lumineux global en une matrice de segments lumineux.

Généralement, la résolution verticale du faisceau lumineux, c'est-à-dire le nombre de segments lumineux dans les plans verticaux du faisceau émis par un projecteur, demeure assez grossière. Ainsi, l'extinction d'un segment lumineux plonge dans l'ombre une portion de route qui est souvent bien plus large que nécessaire pour éviter d'éblouir un usager de la route. Il serait avantageux de pouvoir augmenter la résolution verticale du faisceau lumineux pour pouvoir éclairer la route jusqu'à un usager de la route situé en avant du véhicule, tout en éteignant les segments lumineux susceptibles d'éblouir l'usager de la route.

Ces projecteurs sont préférablement conçus pour éclairer un large champ visuel latéral mais les systèmes d'éclairage connus ont une visibilité parfois insatisfaisante pour le conducteur du véhicule. En particulier il est difficile, voire impossible, d'assurer un large champ d'éclairage dans le plan horizontal de la trajectoire du véhicule et en même temps assurer une haute résolution dans la direction verticale, et cela pour tout angle dans le plan horizontal. En plus, il est important de réduire la taille des lentilles de projection qui devraient avoir préférablement un diamètre inférieur de 80mm tout en utilisant des réseaux de diodes électroluminescentes du commerce qui ont chacune une taille minimale de 0.75mmx0.75mm. Par ailleurs, pour des raisons de confort visuel, aussi bien que pour des raisons réglementaires, il est préférable que deux segments adjacents dans le plan horizontal soient jointifs pour que le faisceau lumineux global éclaire la route de manière homogène. Or, les solutions connues ne permettent pas d'obtenir une haute résolution vertical et en même temps d'obtenir un large champ horizontal ayant des segments lumineux jointifs, notamment lorsque les sources lumineuses sont trop espacées les unes des autres.

Un système d'éclairage connu pour projecteur de véhicule automobile, décrit dans le document US 2014/0307459 A1, comprend un module optique primaire comportant une pluralité de sources de lumière, par exemple des diodes électroluminescentes, chacune associées à des guides de lumière respectifs. Un élément optique secondaire de projection, par exemple une lentille, est associé au module optique primaire. Cet élément optique secondaire de projection peut avoir plusieurs distances focales. Un tel système d'éclairage présente néanmoins certains inconvénients. D'abord, Un tel module optique primaire, comportant une pluralité de guides de lumière indépendants chacun associés à une source lumineuse, est complexe et onéreux à réaliser. Aussi, les distances focales sont choisies pour coïncider avec les surfaces de sortie de l'optique primaire. Aussi, ce système nécessite de positionner l'optique primaire selon un angle relatif à l'axe optique de l'élément de projection, ce qui rend l'alignement et l'assemblage du système optique complexe et donc couteux. L'inconvénient majeur d'un tel système est qu'il n'est pas possible d'atteindre des résolutions verticales inférieurs à 0.6° si on utilise des sources de lumière standard du commerce et des lentilles de projection ayant un grand diamètre, typiquement plus grand que 100mm.

Un autre système d'éclairage, décrit dans le document DE102008013603, concerne un module optique comprenant une matrice d'émetteurs de lumière et permet de projeter un faisceau de lumière homogène. Le système comporte une matrice d'éléments optiques, chacune de forme d'entonnoir. Chaque élément optique de la matrice est positionné en face d'un émetteur et sa surface intérieure réfléchissante assure qu'un faisceau sensiblement parallèle est projeté vers le projecteur. Une telle matrice d'éléments coniques réfléchissants est onéreuse à fabriquer. En outre, comme le module de projection décrit dans le document US 2014/0307459 A1, le système décrit dans le document DE102008013603 ne permet pas d'obtenir une grande résolution verticale associé à un angle de projection horizontal élevé.

Dans un autre mode de réalisation, décrit dans le document US2015131305A une barrette de sources de lumières est adaptée à une structure optique monobloc comprenant un unique guide de lumière relié à une partie optique correctrice. L'optique secondaire bifocale, assurant la projection de lumière dans le champ optique lointain, a un plan focal vertical qui coïncide avec la surface de sortie du guide optique, ce qui produit bien entendu une faible résolution dans la direction verticale.

### BREF RÉSUMÉ DE L'INVENTION

L'invention propose un module lumineux de véhicule automobile, définissant une direction de mouvement (L), une direction verticale (V) et une direction horizontale (H) orthogonale à la direction verticale (V), les directions (L) et (V) définissant un plan vertical et les direction (L) et (H) définissant un plan horizontal comprenant :
- au moins un réseau de sources lumineuses, comportant m rangées transversales et n rangées verticales les rangées transversales étant disposées suivant une direction perpendiculaire aux rangées verticales, le nombre n étant plus élevé que le nombre m;
- au moins un dispositif bifocal d'imagerie conçu pour projeter un faisceau lumineux, le dispositif d'imagerie présentant une première surface de focalisation horizontale et une deuxième surface de focalisation verticale parallèle au dit premier plan;
caractérisé en ce que
le module lumineux comporte au moins un élément optique primaire, qui ne modifie pas en sortie selon une direction verticale V l'angle des rayons incidents, agencé pour transférer la lumière émise par les dites sources lumineuses sur une surface virtuelle de projection, définie entre le dit réseau et le dispositif d'imagerie, et confondue avec le premier plan de focalisation, de telle façon que les projections dans le plan horizontal des faisceaux émis par les dites sources lumineuses forment, dans la dite surface virtuelle de projection, des sources secondaires de lumière qui sont étirées dans la direction horizontale, et en ce que le deuxième plan de focalisation verticale est confondu avec la surface du réseau des sources lumineuses. Dans le plan horizontal, une dimension des sources secondaires de lumière est plus grande qu'une dimension des sources lumineuses et une ouverture angulaire des faisceaux secondaires de lumière émis par les sources de lumière secondaires est inférieure à une ouverture angulaire des faisceaux de lumière émis par les dites sources lumineuses.

Le module lumineux réalisé selon les enseignements de l'invention permet ainsi de réaliser un faisceau lumineux présentant un large champ horizontal d'illumination tout en ayant une résolution angulaire élevée dans tout plan parallèle à la direction verticale. Un tel élément d'optique primaire est très aisé à fabriquer et robuste ainsi que facile à assembler dans un module lumineux, donc peu onéreux à fabriquer.

Selon un premier mode de réalisation de l'invention l'élément optique primaire est un réseau de lentilles cylindriques. L'axe longitudinal de chaque lentille cylindrique est parallèle à une des rangées verticales de sources lumineuses. Un tel réseau de lentilles cylindriques est facile et peu onéreux à fabriquer, par exemple par une méthode d'injection plastique.

Dans un mode de réalisation préférable, les lentilles cylindriques sont conçues pour former, sur la surface virtuelle de projection, des sources secondaires de lumière dont la composante horizontale est un agrandissement d'un facteur M de la composante horizontale des sources lumineuses.

Avantageusement le facteur d'agrandissement M est au moins égal à 2.

Préférablement, les lentilles cylindriques sont conçues de telle sorte que les dites sources secondaires de lumière sont jointives. Ceci évite d'obtenir des projections de bandes sombres dans la direction verticale.

En variante, les lentilles cylindriques sont conçues pour que les dites sources secondaires de lumière se recouvrent partiellement dans la direction horizontale. Ceci permet d'obtenir un champ d'illumination homogène.

Dans une autre variante le recouvrement des sources secondaires de lumière dans la direction horizontale est inférieur à 20% de la largeur de leur composante horizontale.

Selon un deuxième mode de réalisation de l'invention l'élément optique primaire comprend un réseau de guides de lumière disposé entre le dit réseau de sources lumineuses et le dispositif d'imagerie. L'utilisation de guides de lumière permet de rendre la lumière émise par les sources secondaires plus homogène.

Avantageusement, le réseau de guides de lumière est constitué de guides de lumière ayant une première surface du côté dudit réseau et une deuxième surface, définie aussi comme surface de sortie, opposée à la première surface présentant, dans tout plan parallèle à la direction horizontale, une largeur supérieure à la largeur de la première surface. Ceci permet de diminuer, dans tout plan parallèle à la direction horizontale, l'angle d'émission des faisceaux dirigés à l'optique de projection.

En variante, les guides de lumière présentent une forme trapézoïdale en section parallèle à la direction horizontale et une forme rectangulaire dans toute section définie dans un plan vertical parallèle au dit réseau. La fabrication de guides de lumière ayant une section en forme de trapèze est facile et peu onéreuse et les surfaces peuvent avoir une très grande qualité optique.

Dans une variante, les guides de lumière présentent dans tout plan horizontal une forme comprenant des bords latéraux courbés, c'et à dire que leur faces latérales sont courbées. L'utilisation de guides dont les parois latérales sont courbées, de préférence concaves, permet d'améliorer les qualités optiques des faisceaux émis par les sources secondaires. Des faces courbées tel que définies par des polynômes peuvent augmenter le nombre d'optimisations possibles du module lumineux.

Avantageusement, la dite première surface est à proximité immédiate avec la surface de sortie de lumière d'une source lumineuse de la dite rangée verticale. La proximité immédiate a l'avantage de garantir une grande efficacité de la transmission de la lumière émise par les sources lumineuses vers le plan de projection virtuel. Avantageusement ce plan de projection virtuel est coplanaire avec la surface de sortie des guides de lumière

Dans des variantes préférées, la largeur de la deuxième surface présente, selon toute section parallèle au plan horizontal, une dimension égale ou plus grande que le double de la largeur de la première surface.

Dans une variante de réalisation, l'élément optique primaire comprend des éléments optiques diffractifs. Utiliser des éléments diffractifs permet de corriger les distributions d'intensités émises par les sources lumineuses et donc d'augmenter la qualité optique du faisceau. Il est facile d'intégrer des structures diffractives ou des structures réfractives dans des pièces moulées ou réalisées par injection plastique, sans en augmenter les coûts.

Dans des variantes de réalisation, n est au moins égal à 10 et m est au moins égal à 20. L'utilisation de réseaux comprenant un grand nombre de sources de lumière permet d'augmenter considérablement la résolution angulaire du faisceau optique émis par le dispositif d'imagerie.

Avantageusement l'ouverture angulaire d'un faisceau lumineux émis par le module de lumière provenant d'une seule source lumineuse est inférieure à 1 ° selon l'axe vertical.

Dans une variante de réalisation, l'ouverture angulaire d'un faisceau lumineux émis par le module de lumière provenant d'une seule source lumineuse est inférieure à 0.6 ° selon l'axe vertical. Ceci permet d'obtenir une grande résolution angulaire verticale.

Avantageusement l'ouverture angulaire verticale du faisceau lumineux émis par le module, provenant de l'ensemble des sources lumineuses du réseau, est au moins égale à 2°, préférablement au moins égale à 4° et d'au plus 9°
Dans une variante de réalisation, l'ouverture angulaire horizontale du faisceau lumineux émis par le module, provenant de l'ensemble des sources lumineuses du réseau, est supérieure à 10°, préférablement supérieure à 20°. Ceci permet d'obtenir un très grand champ d'illumination horizontal tout en assurant une résolution verticale élevée.

### BRÈVE DESCRIPTION DES FIGURES

D'autres caractéristiques et avantages de l'invention apparaitront au cours de la lecture de la description détaillée qui va suivre pour la compréhension de laquelle on se reportera aux dessins annexés dans lesquels :
- la figure 1 est une vue de dessus qui représente un élément optique primaire et un élément optique secondaire d'un module lumineux réalisé selon le concept de l'invention ;
- la figure 2 est une vue de coté qui représente un élément optique primaire et un élément optique secondaire d'un module lumineux réalisé selon le concept de l'invention;
- la figure 3 est une vue en perspective qui représente un élément optique primaire comprenant un réseau de lentilles cylindriques et un élément optique secondaire d'un premier module lumineux, réalisés selon un premier mode de réalisation de l'invention;
- la figure 4 est une vue de dessus qui représente un élément optique primaire comprenant des guides de lumière et un élément optique secondaire d'un module lumineux, réalisés selon un deuxième mode de réalisation de l'invention ;
- la figure 5 est une vue de coté qui représente un élément optique primaire comprenant des guides de lumière et un élément optique secondaire d'un module lumineux, réalisés selon le deuxième mode de réalisation de l'invention;
- la figure 6 est une vue en perspective d'un guide de lumière ayant des parois verticales ou latérales planes ;
- la figure 7 est une vue en perspective d'un autre guide de lumière ayant des parois verticales ou latérales courbées ;
- la figure 8 est une vue de dessus d'un module lumineux comprenant un dispositif de projection réfléchissant;
- la figure 9 est une vue de dessus d'un module lumineux comprenant un dispositif de projection ayant une configuration de type Cassegrain ;
- la figure 10 est une vue de dessus d'un véhicule et d'un écran de projection situé devant le véhicule ;
- la figure 11 est une vue de côté d'un véhicule et d'un écran de projection situé devant le véhicule.

### DESCRIPTION DÉTAILLÉE DES FIGURES

Dans la suite de la description, on adoptera à titre non limitatif des orientations longitudinale, dirigée d'arrière en avant, verticale, dirigée de bas en haut, et transversale, dirigée de gauche à droite, indiquées par le trièdre "L, V, T" des figures.

L'orientation verticale « V » est utilisée à titre de repère géométrique du module lumineux 10 sans rapport avec la direction de la gravité.

Les directions L et V définissent un plan vertical 32 et les directions L et H définissant un plan horizontal 34.

Dans la suite de la description, des éléments présentant une structure identique ou des fonctions analogues seront désignés par des mêmes références.

On a représenté à la figure 1 et la figure 2 une coupe horizontale (figure 1) et une coupe verticale (figure 2) d'un module lumineux qui est destiné à équiper un dispositif d'éclairage ou de signalisation pour véhicule automobile. Le module 10 lumineux est destiné à émettre un faisceau lumineux final longitudinalement vers l'avant du véhicule. Il s'agit ici d'un faisceau lumineux qui est composé d'une pluralité de faisceaux élémentaires jointifs. Un tel module lumineux 10 est notamment apte à remplir une fonction d'éclairage ayant une grande ouverture angulaire transversale et une grande résolution angulaire verticale. Chaque faisceau lumineux élémentaire éclaire une portion appelée par la suite « segment lumineux », aussi connu sous le terme "pixel". Dans la description, le terme "résolution verticale" s'entend la taille anglaire de chaque segment.

Le module lumineux 10 définit un axe optique O, parallèle à l'orientation longitudinale L, et comporte au moins un réseau 12 de sources lumineuses 14, comportant m rangées transversales 12A et n rangées verticales 12B de sources lumineuses 14 qui sont notamment visibles aux figures 1, 2, 3, 4 et 5. Les rangées transversales 12A sont disposées suivant une direction perpendiculaire aux rangées verticales 12B et le nombre n rangées verticales 12B est plus élevé que le nombre m rangées transversales 12A.

On notera que sur les figures 1 et 2, les proportions d'écartement entre les sources lumineuses 14 horizontalement et verticalement n'ont pas été respectées ; en effet, l'écartement vertical entre les sources est en réalité est plus resserré que l'écartement horizontal.

Chaque source de lumière 14 est formée par une source d'émission lumineuse qui est préférablement, mais pas nécessairement, une diode électroluminescente qui présente une surface d'émission carrée ou rectangulaire qui s'étend dans un plan sensiblement orthogonal à l'axe optique O.

Le réseau 12 de sources lumineuses 14 est portée par un support, préférablement une carte à circuit imprimé 13. Les sources lumineuses 14 peuvent être allumées indépendamment les unes des autres, de façon sélective, pour obtenir l'éclairage souhaité.

Dans une variante, le réseau 12 peut être constitué par un assemblage de plusieurs barrettes 12B verticales de sources de lumière 14, et chacune des barrettes peut être portée par un support, préférablement une carte à circuit imprimé. Chaque barrette 12B porte les sources lumineuses formant l'une des colonnes du réseau 12.

Les sources lumineuses 14 sont plus proches des sources lumineuses adjacentes verticalement que des sources lumineuses adjacentes transversalement. Par exemple, deux sources lumineuses adjacentes verticalement sont écartées d'une distance inférieure à 10% de la hauteur verticale de la surface d'émission de ladite source lumineuse, tandis que deux sources lumineuses adjacentes transversalement sont écartées d'une distance supérieure à 10% de la largeur transversale de la surface d'émission de ladite source lumineuse.

Le module lumineux 10 comporte aussi au moins un élément optique primaire 40.

L'élément optique primaire 40 est une pièce optique, ou un ensemble de pièces et/ou structures optiques, agencé pour transférer la lumière émise par les dites sources lumineuses 14 sur une surface virtuelle de projection 60, qui se situe en face et à une distance prédéfinie du réseau 12, dans le sens de l'émission de la lumière. La figure 1 et la figure 2 illustrent un rayon de lumière 16 émis par une source de lumière 14.

La surface virtuelle de projection 60 est préférablement un plan virtuel, mais peut être aussi une surface courbée virtuelle, défini par exemple dans une réalisation où le support et/ou le circuit imprimé 13 présente une forme courbée. Tel qu'illustré dans la figure 1, l'élément optique primaire 40 est agencé de telle façon que les projections dans le plan horizontal 34 des faisceaux de lumière 16 émis par les dites sources lumineuses 14 forment, dans la dite surface virtuelle de projection 60, des sources secondaires de lumière 62.

Avantageusement, comme illustré dans la figure 1, l'élément optique 40 est agencé pour que, dans le plan horizontal 34, la dimension des sources secondaires de lumière 62 est plus grande qu'une dimension 14a des sources lumineuses 14 et que l'ouverture angulaire β des faisceaux secondaires de lumière 18 émis par les sources de lumière secondaires 62 est inférieure à une ouverture angulaire α des faisceaux de lumière 16 émis par les dites sources lumineuses 14. Le principe exploité ici, dans tout plan horizontal, est celui de l'invariant de Lagrange-Helmholz qui impose que dans un système optique nyα=n'y'α' dans lequel n et n' sont les indices de réfraction de l'espace objet et image respectivement, y et y' les hauteurs (ou largeur) objet et image respectivement, et α et a' les angles des rayons incident et émergent d'un système optique. Les figures 1 et 2 illustrent la propagation d'un rayon de lumière 16, 18, 20 présentant des angles différents par rapport à l'axe optique O.

La dimension de la section transversale 62a des sources secondaires 62 est plus particulièrement définie de manière à ce que les sources lumineuses secondaires 62 soient jointives ou chevauchantes transversalement.

Dans un exemple de réalisation, non limitatif, la dimension de la section transversale 62a des sources secondaires 62 peut être au moins 2 fois plus grand que la dimension transversale 14a des sources lumineuses 14.

Bien entendu, l'élément optique primaire 40 peut être agencé pour présenter, dans un plan horizontal, différents agrandissements M pour différentes sources lumineuses 14 du réseau. Par exemple, l'agrandissement M d'une source lumineuse 14 présente sur l'axe optique O peut être plus faible que l'agrandissement d'une source lumineuse 14 qui se situe à une extrémité transversale du réseau 12. Cette variante permet d'être appliqué dans les cas où les rangées verticales 12B des sources de lumière 14 ne sont pas positionnées d'une façon régulière dans la direction transversale.

En outre, l'élément optique primaire 40 est réalisé pour ne pas avoir d'effet d'agrandissement, ou un effet d'agrandissement négligeable, dans la direction verticale, tel qu'illustré dans la figure 2. Cela se traduit par le fait que l'élément optique primaire ne modifie pas en sortie selon une direction verticale V l'angle des rayons incidents Tout au plus, l'élément optique peut avoir un effet de déplacement, dans le sens de l'axe optique O, du faisceau conique de lumière émis par les sources de lumière 14, similaire à l'effet obtenu par l'insertion d'une lame optique plane dans un faisceau optique qui la traverse. Il est bien connu que ce déplacement dépend de l'épaisseur de la lame optique ainsi que son indice de réfraction, ce qui est également le cas de l'élément optique primaire 40.

Bien entendu, l'élément optique primaire 40 peut être réalisé dans une seule pièce optique mais peut comprendre au moins deux pièces optiques qui peuvent avoir des formes et/ou indices de réfraction différents. Les dites au moins deux pièces peuvent également être fabriquées dans des matériaux différents et peuvent comprendre des revêtements pour améliorer l'efficacité de transmission de la lumière, tel qu'un revêtement antireflet. Afin d'optimiser l'efficacité et la qualité du faisceau projeté par le module de lumière 10, l'élément primaire 40 peut comprendre des structures diffractives ou réfractives, tels que des réseaux de diffraction ou des structures Fresnel.

Le module lumineux 10 comporte au moins un dispositif bifocal d'imagerie 30 qui est conçu pour projeter un faisceau de lumière de chaque source lumineuse 14. Le dispositif bifocal d'imagerie 30 projette préférablement une image de chaque source lumineuse 14 à l'infini, usuellement mesurée sur un plan virtuel de référence, défini à une distance d_{E} par rapport au centre du dispositif bifocal d'imagerie 30. Dans le domaine automobile cette distance est typiquement 25 m, comme cela est illustré aux figures 10 et 11.

Le dispositif bifocal d'imagerie 30 peut être un système optique ayant une symétrie rotationnelle relative à son axe optique O, mais peut également être un système optique qui a une dimension horizontale plus élevée que sa dimension verticale.

Dans un mode de réalisation préféré, le plus grand diamètre du dispositif bifocal d'imagerie 30 est inférieur à 80mm.

Le dispositif d'imagerie 30 présente une première longueur focale F1 et une première surface de focalisation transversale 30a qui est agencé sensiblement en coïncidence avec la surface virtuelle 60 de projection. Dans un mode de réalisation préféré, la première surface de focalisation 30a est une surface virtuelle plane telle qu'illustré dans les figures 1 à 5. Ainsi, en projetant les sources lumineuses secondaires 62 jointives transversalement, on obtient ainsi des segments lumineux jointifs transversalement.

Le dispositif d'imagerie 30 présente aussi une deuxième longueur focale F2 et une surface de focalisation transversale 30b qui est agencé sensiblement en coïncidence avec le réseau 12 des sources lumineuses 14. Bien entendu la longueur focale F2 est adaptée pour tenir compte de l'effet de déviation dans le plan vertical de l'élément optique primaire 40 tel que décrit avant. Ainsi, en projetant les sources lumineuses primaires qui sont extrêmement proches verticalement, on obtient des segments lumineux sensiblement jointifs verticalement.

Ainsi, la surface totale illuminée par le module de lumière 10 a une dimension d'environ n fois p1 dans la direction horizontale et une dimension m fois p₂ dans la direction verticale et la résolution angulaire verticale est ainsi p₂/d_{E} rad et la résolution horizontale p₁/d_{E}.

Avantageusement le module de lumière 10 de l'invention peut être configuré, pour tous les modes de réalisation, afin d'obtenir une résolution angulaire horizontale ϕ de moins de 1°, préférablement moins de 0.6° et une résolution angulaire verticale Y de moins de 0.6°, préférablement moins de 0.35°. Ainsi, par exemple, avec :
- une résolution angulaire horizontale ϕ de 0.6°; et
- une résolution angulaire verticale Y de 0.35°; et
- un nombre n de 15; et
- un nombre m de 25;
une surface illuminée de 5.2 m x 7.9m est réalisée sur un écran E positionné à 25 m du centre C. Dans cet exemple, à 25 m du module de lumière 10, la hauteur de chaque segment lumineux est d'environ 26cm sur l'écran E.

Tel qu'illustré dans les figures 10 et 11 le module de lumière produit un faisceau ayant une ouverture angulaire horizontale Φ et une ouverture angulaire verticale θ. L'ouverture angulaire horizontale Φ peut être plus élevée que 10°, préférablement plus élevé que 20°. L'ouverture verticale θ peut être plus élevée que 2°, préférablement plus élevé que 4°. Les différents éléments du module de lumière 10 peuvent être adaptés en fonction de l'angle total horizontal et vertical désiré ainsi que de la résolution angulaire horizontale et verticale. L'homme du métier saura ajouter dans le modules de lumière 10 des éléments optiques de correction en fonction de la nature des sources de lumière 14, de leur géométrie et de la distribution spatiale des faisceaux de lumière émise par ces sources 14, ainsi qu'en fonction du type du dispositif d'imagerie 30, et en fonction du type de l'élément primaire 40 selon l'invention, dont plusieurs modes de réalisation sont décrits dans le présent document.

Dans un mode de réalisation, le dispositif d'imagerie 30 possède une symétrie circulaire, relatif à l'axe optique O, et un diamètre défini dans un plan vertical est inférieur à 100mm, préférablement inférieur à 80 mm. Dans une variante, la dimension verticale du dispositif est différente de sa dimension horizontale. Dans ce cas, le plus grand diamètre défini orthogonalement à l'axe optique est inférieur à 100mm, préférablement inférieur à 80 mm.

Comme illustré dans les figures 8 et 9, et décrit en détail pour quelques exemples ci-après, le dispositif d'imagerie 30 peut comprendre des éléments réfléchissants ou être de type catadioptrique.

Dans un mode de réalisation représenté dans la figure 3, l'élément optique primaire 40 comporte un réseau de lentilles cylindriques 42 dont chaque lentille cylindrique 42 comprend un axe vertical C1 parallèle à une des rangées verticales 12B de sources de lumière 14. Le réseau 40 de lentilles cylindriques 42 comprend une surface d'entrée 42b de lumière et une surface de sortie 42a de lumière et forme une image, sur la surface virtuelle de projection 60. Préférablement chaque rayon de lumière émis par une source de lumière 14 est transféré par le réseau de lentilles cylindriques 42 sur la surface virtuelle de projection 60.

La distribution lumineuse de cette image est constituée d'une rangée horizontale de bandes lumineuses étirées verticalement.

Les lentilles cylindriques 12 sont agencées afin de former une image agrandie de la composante horizontale 14a des sources de lumière 14 dans le plan de projection virtuel 60. Le facteur d'agrandissement M, dans un plan horizontal, obtenu par les lentilles cylindriques 12 est donné par M = d2/d1 où d1 est la distance entre une source lumineuse 14 et la surface d'entrée de lumière 42b et d2 est la distance entre la surface de sortie de lumière 42a et la surface virtuelle de projection 60, tel qu'illustré dans la figure 3. Dans un exemple de réalisation le facteur d'agrandissement M est plus grand que 1.5, préférablement plus grand que 2 ou encore plus préférablement plus grand que 5.

Préférablement la dite surface d'entrée de lumière 42b est une surface plane verticale transversale. Dans une variante la surface d'entrée 40a peut comprendre aussi un deuxième réseau 40 de lentilles cylindriques 42, qui ne doit pas forcément être symétrique avec le réseau 40 de lentilles cylindriques 42 de la surface de sortie 42a. Dans une variante le réseau de lentilles cylindriques peut être constitué de deux éléments optiques, chacun comportant une structure permettant de réaliser une focalisation de lumière dans un plan horizontal et sans avoir d'effet de focalisation dans un plan vertical, mis à part l'effet de déviation des faisceaux incidents et qui est dû, comme déjà expliqué, à l'épaisseur et l'indice de réfraction du réseau de lentilles cylindriques.

Dans un mode de réalisation les surfaces de sortie 42a des lentilles cylindriques 42 ont, dans tout plan horizontal 34 une forme de section de cercle. Dans une variante cette forme est définie par un polynôme.

Dans une variante, des structures diffractives peuvent être agencées sur les surfaces d'entrée 42b et/ou les surfaces de sortie 42a des lentilles cylindriques.

L'homme du métier saura réaliser ces réseaux de lentilles par des méthodes de fabrication connues, tel que le moulage en plastique, la réplication ou encore la polymérisation de polymères sur une surface optique tel qu'une surface en verre.

Dans une variante, des éléments optiques additionnels peuvent être agencés entre le réseau 12 des sources de lumière 14 et le réseau 40 de lentilles cylindriques 42. Ces éléments optiques additionnels peuvent comprendre par exemple un réseau de microlentilles, ce qui peut être utile dans le cas de certains types des diodes électroluminescentes 14 qui ne comprennent pas de lentille de collimation intégrée.

Dans un mode de réalisation, le réseau de lentilles cylindriques 42 est conçu de telle sorte que les dites sources secondaires de lumière 62 sont jointives, tel qu'illustré dans la figure 1.

Dans une variante de réalisation, le réseau de lentilles cylindriques 42 est conçu pour que les dites sources secondaires de lumière 62 se recouvrent partiellement dans la direction horizontale H.

Dans un exemple de réalisation, le recouvrement, dans la direction horizontale H, des sources secondaires est inférieur à 20% de la largeur de leur composante horizontale 62a.

Bien entendu, les éléments optiques du module de lumière peuvent être optimisés et agencés pour que la distribution de l'intensité de l'image produit dans le champ lointain, par exemple à 25m de module de lumière 10, soit une distribution homogène, même si des sources secondaires se recouvrent partiellement dans la surface virtuelle de projection 60.

Dans un autre mode de réalisation, illustré dans les figures 4, 5, 6, 7, l'élément optique primaire 40 comprend un réseau 50 de guides de lumière 52 disposé entre le réseau 12, 12A, 12B de sources lumineuses 14 et le dispositif d'imagerie 30.

Les dits guides de lumière 52 ont une première surface 56 du côté du réseau 12 de sources de lumière 14 et une deuxième surface 58, aussi définie comme surface de sortie de lumière, opposée à la première surface 56, aussi définie comme surface d'entrée de lumière. La première surface 56 et la deuxième surface 58 sont connectées par des parois verticales 51, 53 qui sont configurées pour modifier, dans un plan selon l'axe horizontal et relatif à l'axe optique O, l'angle de propagation d'un rayon de lumière incident sur ces surfaces 51, 53. Les figures 4 et 5 montrent la propagation d'un rayon 16, 19, 21 respectivement émis par une source lumineuse 14, transmis par un guide de lumière 52 et projeté par un dispositif bifocale d'imagerie 30.

Dans un mode de réalisation préféré, la dite première surface 56 est à proximité immédiate, ou coïncidente, avec la surface de sortie 15 de lumière d'une source lumineuse 14 d'une rangée verticale 12B.

Le guide de lumière 52 comprend aussi une paroi supérieure 57 et inférieure 55 qui sont agencées de telle façon à ce qu'aucun rayon de lumière émis par une des rangées verticales 12B de sources de lumière ne soit incident sur ces surfaces, tel qu'illustrée dans la figure 5. La forme des surfaces supérieures 57 et inférieures 55 peut être plane ou peut être courbée, tel qu'illustré dans les figures 6 et 7. Dans un mode de réalisation les surfaces supérieures 57 et inférieures 55 n'ont aucune fonction optique et peuvent donc comprendre au moins une structure ou une structuration permettant de rendre l'assemblage de ce guide de lumière 52 dans le module de lumière 10 aisée et donc peu onéreux. L'homme du métier saura réaliser ces structures directement dans un moule d'un guide de lumière 52, réalisé par exemple en plastique injecté.

Dans un mode de réalisation, les guides de lumière 52 sont réalisés dans un matériau solide transparent tel qu'un plastique ou un verre. Dans toute section selon l'axe horizontal, la largeur de la première surface 56 est inférieure à la largeur de la deuxième surface 58. Comme illustré dans la figure 4, au moins une portion de la lumière émise par une source de lumière 14 est réfractée par la première surface 56 et subit au moins une réflexion totale sur une des parois latérales 51, 53. Ces parois latérales 51, 53 peuvent être planes ou peuvent être courbées. La forme de la projection horizontale des parois latérales 51, 53 peut être défini par un polynôme, par exemple une forme parabolique ou une forme de portion d'une ellipse ou une forme hyperbolique. La figure 6 montre une vue en perspective d'un guide de lumière 52 qui comporte des parois latérales 51, 53 planes. La figure 7 montre une vue en perspective d'un guide de lumière 52 qui comporte des parois latérales 51, 53 courbées. Dans tous les cas, les parois latérales 51, 53 sont configurées afin de réduire l'angle β de propagation, relatif à l'axe optique O, d'un rayon de lumière émis par une source lumineuse 14. Comme cela est représenté dans la figure 4 et 5 le guide de lumière 52 est positionné de telle façon à ce que la surface de sortie 58 est à proximité avec la surface virtuelle de projection 60. Dans une variante, la surface de sortie 58 coïncide avec la surface virtuelle de projection 60.

Similaire au mode de réalisation de la figure 3 comprenant un réseau de lentilles cylindriques 42, les guides de lumière 52 permettent de produire des sources secondaires 60 qui ont une dimension horizontale plus grande que la largeur horizontale 14a des sources de le lumière 14 et dont l'angle de propagation β des rayons de lumière transmis, relatif à l'axe optique O, est inférieur à l'angle d'émission α de ce rayon de lumière par la source d'émission 14 de ce rayon de lumière.

Dans une variante non représentée de l'invention, les guides de lumière 52 sont creux et comprennent une paroi dont au moins une portion des surfaces internes verticales 51, 53 sont réfléchissantes. Dans ce cas, les surfaces 56 et 58 sont respectivement une ouverture d'entrée de lumière 56 et une ouverture de sortie de lumière 58. L'effet optique d'agrandissement obtenu est similaire à celui des guides de lumière 52 réalisés dans un matériau transparents décrit ci-dessus. En effet, la source secondaire d'émission 62, qui se présente dans la surface virtuelle de projection 60, par le transfert de la lumière d'une source 14 par le guide de lumière 52, comprend une plus grande dimension horizontale que celle de la source de lumière 14. L'avantage d'un guide de lumière 52 réalisé avec des parois 51, 53 dont les surfaces internes sont réfléchissantes est d'obtenir une meilleure efficacité de transmission de lumière, notamment puisqu'il n'y a pas de pertes de lumière par réfraction par l'ouverture d'entrée. Par contre, des guides de lumière réfléchissants sont souvent plus onéreux à fabriquer car nécessitant notamment un revêtement de réfléchissant.

Dans une variante, illustrée dans la figure 6, les guides de lumière 52 présentent une forme trapézoïdale dans tout plan horizontal 34 et présentent une forme rectangulaire pour toute section définie dans un plan vertical parallèle au dit réseau 12.

Dans un exemple de réalisation, la largeur de la deuxième surface 58, pour toute section parallèle au plan horizontal 34, présente une dimension égale ou plus grande que le double de la largeur de la première surface 56.

Dans un autre exemple de réalisation, une dimension axiale d_{g} des guides de lumière 52, définie dans l'axe optique O du module lumineux 10, est sensiblement identique à la dimension de l'intersection de la première surface 46 avec le plan horizontal 34.

Dans encore un autre exemple de réalisation, une dimension axiale d_{g} des guides de lumière 52, définie dans l'axe optique O du module lumineux 10, est au moins 50% supérieure à la dimension de l'intersection de la première surface 56 avec le plan horizontal 34.

Comme cela est représenté dans les figures 8 et 9 le dispositif d'imagerie 30 peut comprendre des éléments réfléchissants R1, R2, R3. Ceci permet de réaliser des modules de lumière 10 qui sont plus courts dans la direction longitudinale L.

Dans un mode de réalisation, dont une vue de dessus est représentée dans la figure 8, le dispositif d'imagerie 30 comprend au moins un miroir R1 disposé dans une configuration dite hors axe. Cette configuration permet de réaliser une module de lumière d'une longueur w définie, dans la direction longitudinale, plus court que les variantes illustrées dans les figures 1, 2, 3, 4, 5.

Dans une autre variante, dont une vue de dessus est représentée dans la figure 9, le dispositif d'imagerie 30 est réalisé dans une configuration de type Cassegrain, comportant deux miroirs R2, R3 permettant aussi de réaliser des modules de lumière 10 plus compacts dans la direction longitudinale.

Dans d'autres variantes non représentées de l'invention, des configurations catadioptriques peuvent être mis en œuvre pour le dispositif d'imagerie 30.

## Revendications

1. Module lumineux (10) de véhicule automobile, comprenant :
- au moins un réseau (12) de sources lumineuses (14), comportant m rangées transversales (12A) et n rangées verticales (12B), le nombre n étant plus élevé que le nombre m;
- au moins un dispositif (30) bifocal d'imagerie conçu pour projeter un faisceau lumineux, le dispositif d'imagerie (30) présentant une première surface de focalisation horizontale (30a) et une deuxième surface de focalisation verticale (30b) parallèle au dit premier plan;
**caractérisé en ce que**
le module lumineux (10) comporte au moins un élément optique primaire (40), qui ne modifie pas en sortie selon une direction verticale V l'angle des rayons incidents, agencé pour transférer la lumière émise par les dites sources lumineuses (14) sur une surface virtuelle de projection (60), définie entre le dit réseau (12) et le dispositif d'imagerie (30), et confondue avec le premier plan de focalisation (30a), de telle façon que les projections dans un plan selon un axe horizontal (H) des faisceaux émis (16) par les dites sources lumineuses (14) forment, dans la dite surface virtuelle de projection (60), des sources secondaires de lumière (62),
et **en ce que** le deuxième plan de focalisation verticale (30b) est confondu avec la surface du réseau des sources lumineuses (14), et **en ce que** dans un plan horizontal (34), une dimension transversale des sources secondaires de lumière (62) est plus grande qu'une dimension transversale des sources lumineuses (14) et une ouverture angulaire (β) des faisceaux secondaires de lumière (18) émis par les sources de lumière secondaires (62) est inférieure à une ouverture angulaire (α) des faisceaux de lumière (16) émis par les dites sources lumineuses (14).

2. Module lumineux (10) selon la revendication 1, **caractérisé en ce que** l'élément optique primaire (40) est un réseau de lentilles cylindriques (42), et l'axe longitudinal (C1) de chaque lentille cylindrique (42) est parallèle à une des rangées verticales (12B) de sources lumineuses (14).

3. Module lumineux (10) selon la revendication 2, **caractérisé en ce que** les lentilles cylindriques (42) sont conçues pour former, dans la surface virtuelle de projection (60), des sources secondaires de lumière (62) dont la composante horizontale (62a) est un agrandissement d'un facteur M de la composante horizontale (14a) des sources lumineuses (14).

4. Module lumineux (10) selon la revendication 3, **caractérisé en ce que** le facteur d'agrandissement M est au moins égal à 2.

5. Module lumineux (10) selon l'une des revendications 2 à 4, **caractérisé en ce que** les lentilles cylindriques (42) sont conçues de telle sorte que lesdites sources secondaires de lumière (62) sont jointives.

6. Module lumineux (10) selon les revendications 2 à 4, **caractérisé en ce que** les lentilles cylindriques (42) sont conçues pour que lesdites sources secondaires de lumière (62) se recouvrent partiellement dans la direction horizontale (H).

7. Module lumineux (10) selon la revendication 6, **caractérisé en ce que** le recouvrement des sources secondaires de lumière (62) dans la direction horizontale (H) est inférieur à 20% de la largeur de leur composante horizontale (62a).

8. Module lumineux (10) selon la revendication 1, **caractérisé en ce que** l'élément optique primaire (40) comprend un réseau de guides de lumière (50) disposé entre le dit réseau (12, 12A, 12B) de sources lumineuses (14) et le dispositif d'imagerie (30).

9. Module lumineux (10) selon la revendication 8, **caractérisé en ce que** le réseau de guides de lumière (50) est constitués de guides de lumière (52) ayant une première surface (56) du côté dudit réseau (12) et une deuxième surface (58) opposée à la première surface (56) présentant, dans tout plan selon l'axe horizontal (34), une largeur supérieure à la largeur de la première surface (56).

10. Module lumineux (10) selon la revendication 9, **caractérisé en ce que** les guides de lumière (52) présentent une forme trapézoïdale dans tout plan selon l'axe horizontal (34) et une forme rectangulaire dans toute section définie dans un plan vertical parallèle au dit réseau (12).

11. Module lumineux (10) selon la revendication 10, **caractérisé en ce que** les guides de lumière (52) comprennent des parois latérales (51, 53) ayant une forme courbée dans tout plan selon l'axe horizontal (34).

12. Module lumineux (10) selon l'une des revendications 9 à 11, **caractérisé en ce que** ladite première surface (56) est à proximité immédiate avec la surface de sortie (15) de lumière d'une source lumineuse (14) de ladite rangée verticale (12B).

13. Module lumineux (10) selon l'une des revendications 9 à 12, **caractérisé en ce que**, dans tout plan selon l'axe horizontal (34), la largeur de la deuxième surface (58) présente une dimension égale ou plus grande que le double de la largeur de la première surface (56).

14. Module lumineux (10) selon l'une des revendications 1 à 13, **caractérisé en ce que** l'élément optique primaire (40) comprend des éléments optiques diffractifs.

15. Module lumineux (10) selon l'une des revendications 1 à 14, **caractérisé en ce que** n est au moins égal à 10 et **en ce que** m est au moins égal à 20.

## Patentansprüche

1. Lichtmodul (10) für ein Kraftfahrzeug, umfassend:
- mindestens ein Gitter (12) aus Lichtquellen (14), das m Querreihen (12A) und n vertikale Reihen (12B) aufweist, wobei die Zahl n größer als die Zahl m ist;
- mindestens eine bifokale Abbildungsvorrichtung (30), die dazu gestaltet ist, einen Lichtstrahl zu projizieren, wobei die Abbildungsvorrichtung (30) eine erste horizontale Fokussierungsfläche (30a) und eine zweite vertikale Fokussierungsfläche (30b), die parallel zu der ersten Ebene ist, aufweist;
**dadurch gekennzeichnet, dass**
das Lichtmodul (10) mindestens ein optisches Primärelement (40) beinhaltet, das im Ausgang entlang einer vertikalen Richtung V den Winkel der einfallenden Strahlen nicht ändert, dazu eingerichtet ist, das von den Lichtquellen (14) emittierte Licht auf eine virtuelle Projektionsfläche (60) zu transferieren, die zwischen dem Gitter (12) und der Abbildungsvorrichtung (30) definiert ist und mit der ersten Fokussierungsebene (30a) zusammenfällt, so dass die Projektionen in einer Ebene entlang einer horizontalen Achse (H) der von den Lichtquellen (14) emittierten Strahlen (16) in der virtuellen Projektionsebene (60) Sekundärlichtquellen (62) bilden,
und dass die zweite vertikale Fokussierungsebene (30b) mit der Fläche des Gitters der Lichtquellen (14) zusammenfällt
und dass in einer horizontalen Ebene (34) ein Quermaß der Sekundärlichtquellen (62) größer als ein Quermaß der Lichtquellen (14) ist und eine Winkelöffnung (β) der von den Sekundärlichtquellen (62) emittierten Sekundärlichtstrahlen (18) kleiner als eine Winkelöffnung (α) der von den Lichtquellen (14) emittierten Lichtstrahlen (16) ist.

2. Lichtmodul (10) nach Anspruch 1, **dadurch gekennzeichnet, dass** das optische Primärelement (40) ein Gitter aus zylindrischen Linsen (42) ist und die Längsachse (C1) jeder zylindrischen Linse (42) parallel zu einer der vertikalen Reihen (12B) von Lichtquellen (14) ist.

3. Lichtmodul (10) nach Anspruch 2, **dadurch gekennzeichnet, dass** die zylindrischen Linsen (42) dazu gestaltet sind, in der virtuellen Projektionsfläche (60) Sekundärlichtquellen (62) zu bilden, deren horizontale Komponente (62a) eine Vergrößerung der horizontalen Komponente (14a) der Lichtquellen (14) um einen Faktor M ist.

4. Lichtmodul (10) nach Anspruch 3, **dadurch gekennzeichnet, dass** der Vergrößerungsfaktor M mindestens gleich 2 ist.

5. Lichtmodul (10) nach einem der Ansprüche 2 bis 4, **dadurch gekennzeichnet, dass** die zylindrischen Linsen (42) so gestaltet sind, dass die Sekundärlichtquellen (62) aneinandergesetzt sind.

6. Lichtmodul (10) nach einem der Ansprüche 2 bis 4, **dadurch gekennzeichnet, dass** die zylindrischen Linsen (42) so gestaltet sind, dass sich die Sekundärlichtquellen (62) in der horizontalen Richtung (H) teilweise überlappen.

7. Lichtmodul (10) nach Anspruch 6, **dadurch gekennzeichnet, dass** die Überlappung der Sekundärlichtquellen (62) in der horizontalen Richtung (H) weniger als 20 % der Breite ihrer horizontalen Komponente (62a) beträgt.

8. Lichtmodul (10) nach Anspruch 1, **dadurch gekennzeichnet, dass** das optische Primärelement (40) ein Lichtleitergitter (50) umfasst, das zwischen dem Gitter (12, 12A, 12B) aus Lichtquellen (14) und der Abbildungsvorrichtung (30) angeordnet ist.

9. Lichtmodul (10) nach Anspruch 8, **dadurch gekennzeichnet, dass** das Lichtleitergitter (50) aus Lichtleitern (52) mit einer ersten Fläche (56) auf der Seite des Gitters (12) und einer zur ersten Fläche (56) entgegengesetzten zweiten Fläche (58) besteht, die in jeder Ebene entlang der horizontalen Achse (34) eine Breite aufweist, die größer als die Breite der ersten Fläche (56) ist.

10. Lichtmodul (10) nach Anspruch 9, **dadurch gekennzeichnet, dass** die Lichtleiter (52) in jeder Ebene entlang der horizontalen Achse (34) eine Trapezform und in jedem in einer vertikalen Ebene parallel zu dem Gitter (12) definierten Querschnitt eine rechteckige Form aufweisen.

11. Lichtmodul (10) nach Anspruch 10, **dadurch gekennzeichnet, dass** die Lichtleiter (52) Seitenwände (51, 53) mit einer gekrümmten Form in jeder Ebene entlang der horizontalen Achse (34) umfassen.

12. Lichtmodul (10) nach einem der Ansprüche 9 bis 11, **dadurch gekennzeichnet, dass** die erste Fläche (56) in unmittelbarer Nähe zur Lichtaustrittsfläche (15) einer Lichtquelle (14) der vertikalen Reihe (12B) ist.

13. Lichtmodul (10) nach einem der Ansprüche 9 bis 12, **dadurch gekennzeichnet, dass** die Breite der zweiten Fläche (58) in jeder Ebene entlang der horizontalen Achse (34) ein Maß aufweist, das größer oder gleich dem Zweifachen der Breite der ersten Fläche (56) ist.

14. Lichtmodul (10) nach einem der Ansprüche 1 bis 13, **dadurch gekennzeichnet, dass** das optische Primärelement (40) diffraktive optische Elemente umfasst.

15. Lichtmodul (10) nach einem der Ansprüche 1 bis 14, **dadurch gekennzeichnet, dass** n mindestens gleich 10 ist und dass m mindestens gleich 20 ist.

## Claims

1. Luminous motor-vehicle module (10), comprising:
- at least one array (12) of light sources (14), comprising m transverse rows (12A) and n vertical rows (12B), the number n being higher than the number m;
- at least one bifocal imaging device (30) designed to project a light beam, the imaging device (30) having a horizontal first focusing surface (30a) and a vertical second focusing surface (30b) parallel to said first surface;
**characterized in that**
the luminous module (10) comprises at least one primary optical element (40), which at its exit does not modify in a vertical direction V the angle of the incident rays, said primary optical element being arranged to transfer the light emitted by said light sources (14) to a virtual projecting surface (60) that is defined between said array (12) and the imaging device (30), and that is coincident with the first focusing surface (30a), in such a way that the projections in a plane containing a horizontal axis (H) of the beams (16) emitted by said light sources (14) form, on said virtual projecting surface (60), secondary light sources (62),
and **in that** the vertical second focusing surface (30b) is coincident with the surface of the array of the light sources (14), and **in that**, in a horizontal plane (34), a transverse dimension of the secondary light sources (62) is larger than a transverse dimension of the light sources (14) and an angular aperture (β) of the secondary light beams (18) emitted by the secondary light sources (62) is smaller than an angular aperture (α) of the light beams (16) emitted by said light sources (14).

2. Luminous module (10) according to Claim 1, **characterized in that** the primary optical element (40) is an array of cylindrical lenses (42), and the longitudinal axis (C1) of each cylindrical lens (42) is parallel to one of the vertical rows (12B) of light sources (14).

3. Luminous module (10) according to Claim 2, **characterized in that** the cylindrical lenses (42) are designed to form, on the virtual projecting surface (60), secondary light sources (62) the horizontal component (62a) of which is an enlargement by a factor M of the horizontal component (14a) of the light sources (14).

4. Luminous module (10) according to Claim 3, **characterized in that** the enlargement factor M is at least equal to 2.

5. Luminous module (10) according to one of Claims 2 to 4, **characterized in that** the cylindrical lenses (42) are designed such that said secondary light sources (62) adjoin.

6. Luminous module (10) according to Claims 2 to 4, **characterized in that** the cylindrical lenses (42) are designed so that said secondary light sources (62) partially overlap in the horizontal direction (H).

7. Luminous module (10) according to Claim 6, **characterized in that** the overlap of the secondary light sources (62) in the horizontal direction (H) is smaller than 20% of the width of their horizontal component (62a) .

8. Luminous module (10) according to Claim 1, **characterized in that** the primary optical element (40) comprises an array (50) of light guides, said array being placed between said array (12, 12A, 12B) of light sources (14) and the imaging device (30).

9. Luminous module (10) according to Claim 8, **characterized in that** the array (50) of light guides is made up of light guides (52) having a first surface (56) on the side of said array (12) and a second surface (58) opposite to the first surface (56) having, in any plane containing the horizontal axis (34), a width larger than the width of the first surface (56).

10. Luminous module (10) according to Claim 9, **characterized in that** the light guides (52) have a trapezoidal shape in any plane containing the horizontal axis (34) and a rectangular shape in any cross section defined in a vertical plane parallel to said array (12).

11. Luminous module (10) according to Claim 10, **characterized in that** the light guides (52) comprise sidewalls (51, 53) having a curved shape in any plane containing the horizontal axis (34).

12. Luminous module (10) according to one of Claims 9 to 11, **characterized in that** said first surface (56) is in immediate proximity to the light exit surface (15) of a light source (14) of said vertical row (12B).

13. Luminous module (10) according to one of Claims 9 to 12, **characterized in that**, in any plane containing the horizontal axis (34), the width of the second surface (58) has a dimension equal to or larger than twice the width of the first surface (56).

14. Luminous module (10) according to one of Claims 1 to 13, **characterized in that** the primary optical element (40) comprises diffractive optical elements.

15. Luminous module (10) according to one of Claims 1 to 14, **characterized in that** n is at least equal to 10 and **in that** m is at least equal to 20.
